# FASCICULE DE BREVET EUROPEEN

(11) **EP 0 489 981 B1**
(45) Date de publication et mention de la délivrance du brevet: **22.06.1994**
(21) Numéro de dépôt: 90203313.3
(22) Date de dépôt: 13.12.1990
(51) Int. Cl.: A44C 5/00

(54) **Bracelet muni d'une clé destiné aux bassins de natation**
Schlüsselarmband, speziell für Schwimmbäder
Key bracelet for use at swimming-pools

(43) Date de publication de la demande: 17.06.1992
(73) Titulaire: De Witte, Patrick, B-8500 Kortrijk (BE)
(72) Inventeur: De Witte, Patrick, B-8500 Kortrijk (BE)
(74) Mandataire: Pieraerts, Jacques

(56) Documents cités:
- DE-A- 1 557 614
- FR-A- 2 262 178
- FR-A- 2 322 564
- US-A- 2 078 325
- US-A- 2 358 351

## Description

Cette invention concerne un bracelet muni d'une clé destiné aux bassins de natation.

Des bracelets auxquels est attachée la clé d'une armoire sont d'une usage général dans les bassins de natation. Ils constituent le moyen le plus pratique de permettre aux baigneurs d'avoir toujours sur eux la clé de leur armoire.

Les bracelets connus à ce jour présentent, dans de nombreux cas, le danger de voir les baigneurs se blesser à la clé ou de blesser, eux-mêmes, d'autres baigneurs. En général la clé pend librement à un bracelet ce qui veut dire qu'elle pend dans n'importe quelle position par rapport à ce bracelet.

L'invention a pour but de réaliser un bracelet qui répond à l'objet fixé d'une manière nouvelle et originale. Le bracelet selon l'invention fournit donc une solution grâce à laquelle, sans faire usage de moyens techniques difficiles à réaliser une clé du type considéré peut être reliée à un bracelet et être logée dans celui-ci.

Pour réaliser cet objectif conformément à l'invention, le bracelet est constitué par un anneau élastique auquel la clé est reliée à charnière en un point fixe, bracelet sur lequel un logement est prévu fixe sur l'anneau pour recevoir l'extrémité libre de la clé, la distance entre le point ou la clé pivote par rapport au bracelet et le logement précité étant mesurée de telle sorte et l'élasticité de l'anneau élastique étant choisie de telle manière que lorsqu'on exerce une traction sur l'anneau, tout au moins entre le point et le logement précités, l'extrémité libre de la clé se trouve hors du logement, tandis que dans la position normale, ladite extrémité libre de la clé se trouve à l'intérieur du logement.

Toujours selon l'invention, le logement précité fait partie de l'anneau élastique et il présente une fente dans laquelle peut être glissée l'extrémité libre de la clé, de telle sorte que, dans la position normale de l'anneau élastique, lorsqu'aucune traction n'est exercée sur celui-ci, l'extrémité libre de la clé ne peut être glissée hors du logement.

D'autres détails et avantages de l'invention ressortiront de la description qui sera donnée ci-après d'un bracelet muni d'une clé pour bassins de natation, selon l'invention. Cette description n'est donnée qu'à titre d'exemple et ne limite pas l'invention. Les notations de référence se rapportent aux figures ci-jointe.

La figure 1 est une vue générale d'un bracelet selon l'invention, la clé étant tournée d'environ 90° par rapport à la partie la plus petite du bracelet.

La figure 2 est une vue analogue dans laquelle est montré de quelle manière l'extrémité libre de la clé peut être retirée de son logement lorsqu'on exerce une traction sur une partie du bracelet.

La figure 3 représente le bracelet dans la position dite de fermeture de la clé ou, tout simplement, dans la position d'utilisation du bracelet.

La figure 4 est une vue en perspective du bracelet dont les éléments constitutifs ont été retirés les uns des autres.

Le bracelet représenté par ces figures consiste en un anneau élastique 1 présentant une section en forme de disque. Le bracelet n'est lui-même, de préférence, pas strictement circulaire mais plutôt allongé de telle sorte qu'entre les deux parties hémicirculaires du bracelet sont prévues des parties plus ou moins rectilignes 1' et 1''.

La clé 2 pivote en un point par rapport au bracelet 1, tandis qu'à une distance de l'endroit où la clé 2 est montée à charnière par rapport au bracelet est prévu un logement 3.

Dans le sens longitudinal du logement 3 destiné à recevoir l'extrémité libre de la clé est prévue une fente 4 de forme sensiblement circulaire qui est peut parfaitement être observée à la figure 4. La clé 2 est montée à pivotement par rapport au bracelet élastique 1 et cela en faisant par exemple usage d'un petit étrier 5 qui est maintenu serré sur le bracelet par le vissage d'un petit rivet 6 qui passe par deux orifices 7 du corps 8 de la clé et par deux orifices 9 prévus dans les deux bras 10 de l'étrier 5. Il est clair qu'un autre montage à pivotement par rapport au bracelet pourrait être imaginé. Les structures décrites ici à titre d'exemple sont d'un montage facile et se révèlent fiables à l'usage.

Lorsque, ainsi qu'il est clairement illustré par la figure 2, une force de traction est exercée sur la partie rectiligne l' du bracelet 1 le point de pivotement formé par le rivet 6 va s'écarter du logement 3 de telle sorte que l'extrémité libre de la clé 2 peut être glissée hors de ce logement. Ceci est explicité par la position de la clé 2 représentée en points -tirets.

Il est également évident que lorsque la clé est amenée de la position selon la figure 1 à la position représentée en points-tirets, selon la figure 2, et qu'on laisse agir l'élasticité du matériau dont est constitué le bracelet 1, on obtient la position représentée selon la figure 3.

Ceci constitue la position idéale de la clé 2 par rapport au bracelet 1 parce que l'extrémité libre de la clé 2, qui est toujours plus ou moins pointue, ne peut pas blesser le baigneur ni d'autres baigneurs se trouvant dans le voisinage. De même, la partie en dents de scie de la clé 2 ne peut plus, ou tout au moins très difficilement, entrer en contact avec celui qui porte la clé ou des baigneurs se trouvant dans le voisinage, comme il a déjà été dit précédemment.

Une marque d'identification peut, pour chaque bracelet, être prévue à hauteur d'une surépaisseur prévue dans la partie rectiligne 1' du bracelet. L'endroit où cette marque d'identification est située de préférence est indiqué par la référence 11. Il va de soi que toute autre marque d'identification peut être prévue sans sortir du cadre du brevet.

Il est également clair que l'invention n'est pas limitée à la forme d'exécution décrite à titre d'exemple et que des modifications pourraient être apportées sans sortir du cadre de la demande de bevet tel que défini dans les revendications.

## Revendications

1. Bracelet muni d'une clé destiné aux bassins de natation caractérisé en ce qu'il est constitué par un anneau élastique (1) auquel la clé (2) est reliée à charnière en un point fixe, bracelet sur lequel un logement (3) est prévu fixe sur l'anneau pour recevoir l'extrémité libre de la clé (2), la distance entre le point où la clé (2) pivote par rapport au bracelet et le logement (3) précité étant mesurée de telle sorte et l'élasticité de l'anneau élastique étant choisie de telle manière que lorsqu'on exerce une traction sur l'anneau, tout au moins entre le point et le logement précités, l'extrémité de la clé (2) se trouve hors du logement (3), tandis que dans la position normale, ladite extrémité libre de la clé (2) se trouve à l'intérieur du logement (3).

2. Bracelet selon la revendication 1, caractérisé en ce que le logement précité (3) fait partie de l'anneau élastique précité (1).

3. Bracelet selon la revendication 2, caractérisé en ce que le logement précité présente une fente (4) dans laquelle peut être glissée l'extrémité libre de la clé (2) de telle sorte que dans la position normale de l'anneau élastique, lorsqu'aucune traction n'est exercée sur celui-ci, l'extrémité libre de la clé ne peut être glissée hors du logement (3).

4. Bracelet selon l'une quelconque des revendications 1 à 3, caractérisé en ce que la clé précitée (2) est reliée à charnière en un point par rapport à l'anneau élastique (1) précité en faisant usage d'un étrier (5) présentant en coupe longitudinale une partie circulaire qui s'adapte à une section du bracelet élastique et deux bras (10) présentant des orifices (9) pour le passage d'un rivet (6).

5. Bracelet selon l'une quelconque des revendications 1 - 4, caractérisé en ce que le bracelet proprement dit présente deux parties hémi-circulaires et des parties rectilignes (1' et 1'') s'étendant entre celles-ci.

## Claims

1. Bracelet fitted with a key intended for swimming pools, characterized in that it is constituted by an elastic ring (1) to which the key (2) is connected so as to hinge at a fixed point, on which bracelet a housing (3) is provided, fixed to the ring, in order to receive the free end of the key (2), the distance between the point where the key (2) pivots with respect to the bracelet and the aforementioned housing (3) being measured in such a way and the elasticity of the elastic ring being chosen in such a manner that, when a traction force is exerted on the ring, at the very least between the aforementioned point and the aforementioned housing, the end of the key (2) lies outside the housing (3), whereas, in the normal position, the said free end of the key (2) lies inside the housing (3).

2. Bracelet according to Claim 1, characterized in that the aforementioned housing (3) forms part of the aforementioned elastic ring (1).

3. Bracelet according to Claim 2, characterized in that the aforementioned housing has a slot (4) in which the free end of the key (2) may slide in such a way that, in the normal position of the elastic ring, when no traction force is exerted on it, the free end of the key may not be slid out of the housing (3).

4. Bracelet according to any one of Claims 1 to 3, characterized in that the aforementioned key (2) is connected so as to hinge at a point with respect to the aforementioned elastic ring (1) by making use of a shackle (5) having, in longitudinal section, a circular part which matches a cross-section of the elastic bracelet and two arms (10) having holes (9) for the passage of a rivet (6).

5. Bracelet according to any one of Claims 1-4, characterized in that the actual bracelet has two semicircular parts and straight parts (1' and 1'') extending between them.

## Patentansprüche

1. Schlüsselarmband für Schwimmbecken, dadurch gekennzeichnet, daß es durch einen elastischen Reif (1) gebildet ist, an dem der Schlüssel (2) gelenkig an einem festen Punkt befestigt ist, wobei an dem Armband eine am Reif feste Aufnahme (3) vorgesehen ist, um das freie Ende des Schlüssels (2) aufzunehmen, wobei der Abstand zwischen dem Punkt, an dem der Schlüssel (2) bezüglich des Ringe schwenkbar ist, und der oben genannten Aufnahme (3) so bemessen ist und die Elastizität des elastischen Reife so gewählt ist, daß wenn man einen Zug auf den Reif ausübt, wenigstens zwischen dem oben genannten Punkt und der Aufnahme, das Ende des Schlüssels (2) sich außerhalb der Aufnahme (3) befindet. während in normaler Stellung das freie Ende des Schlüssels (2) sich innerhalb der Aufnahme (3) befindet.

2. Armband nach Anspruch 1, dadurch gekennzeichnet, daß die Aufnahme (3) Teil des elastischen Reifs (1) ist.

3. Armband nach Anspruch 2, dadurch gekennzeichnet, daß die Aufnahme eine Aussparung (4) aufweist, in der das freie Ende des Schlüssels (2) gleiten kann, derart daß in normaler Stellung des elastischen Reifs, wenn kein Zug auf diesen ausgeübt wird, das freie Ende des Schlüssels nicht aus der Aufnahme (3) gleiten kann.

4. Armband nach einem der Ansprüche 1 bis 3, dadurch gekennzeichnet, daß der Schlüssel (2) gelenkig mit einem Punkt bezüglich des oben genannten elastischem Reifs (1) verbunden ist, unter Verwendung eines Bügels (5), der im Längsschnitt ein kreisförmiges Teil, das auf einen Querschnitt des elastischen Reifs paßt, und zwei Arms (10) aufweist, die Öffnungen (9) für den Durchtritt eines Niets (6) haben.

5. Armband nach einem der Ansprüche 1 bis 4, dadurch gekennzeichnet, daß das eigentliche Armband zwei halbkreisförmige Teile und geradlinige Teile (1' und 1'') aufweist, die sich zwischen diesen erstrecken.
